# EUROPÄISCHE PATENTSCHRIFT

(11) **EP 4 376 608 B1**
(45) Veröffentlichungstag und Bekanntmachung des Hinweises auf die Patenterteilung: **19.11.2025**
(21) Anmeldenummer: 22757573.5
(22) Anmeldetag: 28.07.2022
(51) Int. Cl.: A01M 7/00, B05B 7/24, B05B 15/63, B05B 7/00

(54) **HANDGEHALTENES FARBSPRÜHGERÄT**
HAND-HELD PAINT SPRAYER
PULVÉRISATEUR DE PEINTURE PORTATIF

(30) Priorität: 30.07.2021 DE 102021119883
(43) Veröffentlichungstag der Anmeldung: 05.06.2024
(73) Patentinhaber: J. Wagner GmbH, 88677 Markdorf (DE)
(72) Erfinder: RITTER, Tino, 88697 Bermatingen (DE)
(74) Vertreter: RavensPAT Patentanwälte Partnerschaft mbB
(86) Internationale Anmeldenummer: PCT/EP2022/071165
(87) Internationale Veröffentlichungsnummer: WO 2023/006862

(56) Entgegenhaltungen:
- WO-A1-2021/098781
- US-A1- 2005 269 425
- US-B1- 7 303 149

## Beschreibung

Die Erfindung betrifft ein handgehaltenes Farbsprühgerät entsprechend dem Oberbegriff des Anspruchs 1.

Aus der DE 10 2016 107 465 A1 ist ein handgehaltenes Farbsprühgerät bekannt, welches ein Gehäuse mit einem Handgriff, einen Sprühkopf und einen Gebläsemotor umfasst, wobei das Farbsprühgerät einen Aufnahmeraum für den Gebläsemotor umfasst und wobei der Aufnahmeraum einen Lufteinlass und einen Luftauslass umfasst.

Aus der US 2005/269425 A1 1 ist eine Spritzpistole zum Zerstäuben von Farben, Lacken oder ähnlichen Medien bekannt, die mittels eines Luftstromes einem Werkstück zuführbar sind, wobei die Spritzpistole durch einen schwenkbar an einer eine Zerstäuberdüse aufnehmenden Hülse gelagerten Hebel betätigbar und der Luftstrom durch eine Luftturbine erzeugbar ist, die der Spritzpistole zugeordnet ist, wobei die Luftturbine und deren elektrischer Antriebsmotor koaxial oder nahezu koaxial zu der Zerstäuberdüse der Spritzpistole auf der die Zerstäuberdüse tragenden Hülse gegenüberliegenden Seite eines Griffstückes angeordnet sind, dass der Luftstrom von der Luftturbine geradlinig oder nahezu geradlinig durch die Hülse der Zerstäuberdüse zuführbar ist und dass die Luftturbine mit einem Schalldämpfer versehen ist.

Aus der WO 2021/098781 A1 ist eine Spritzpistole bekannt, diese umfasst:
- ein erstes Gehäuse;
- ein Lüftermodul (20), das im ersten Gehäuse (10) untergebracht ist und zum Erzeugen eines Luftstroms verwendet wird, wobei das Lüftermodul (20) einen bürstenlosen Motor (202) und einen Lüfter (204) umfasst;
- eine Düsenanordnung (32), die eine Düse mit einem Flüssigkeitsauslass umfasst; und
- eine Spritzstangenanordnung (34), die so konstruiert ist, dass sie sich relativ zur Düse entlang einer Längsachse davon bewegt, um den Flüssigkeitsauslass zu öffnen oder zu schließen.

Aus der US 7 303 149 B1 ist eine automatische Spritzpistole bekannt, diese umfasst
- einen Zylinder, in dem ein Motor und eine Turbine angeordnet sind und der durch eine Dichtungskappe und eine Außenkappe abgedichtet ist,
- eine Hülse, die senkrecht in den unteren Umfang des Zylinders integriert ist,
- eine Behälterkappe, die in die Unterseite der Hülse integriert ist und einen Farbbehälter abdeckt,
- ein Y-förmiges Druckmittel, das an einer axialen Stange an der Oberseite der Hülse aufgehängt ist,
- eine Düse mit einer Gruppe von Armaturen, die in die Hülse eingreifen,
- einen ersten Halbgriff, der in die Unterseite des Zylinders integriert ist und durch Schrauben mit einem zweiten Halbgriff verbunden ist,
- ein Rohr,
- einen Haarschalter und
- eine Anzahl von elektrischen Leitungen, die in dem Griff angeordnet sind, um den Motor über den Schalter, der die Drehung des Motors steuert, mit elektrischer Energie zu verbinden.

Der Erfindung liegt die Aufgabe zugrunde, ein verbessertes handgehaltenes Farbsprühgerät zu entwickeln.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Das handgehaltene Farbsprühgerät umfasst ein Gehäuse mit einem Handgriff, einen Sprühkopf und einen Gebläsemotor, wobei das Farbsprühgerät einen Aufnahmeraum für den Gebläsemotor umfasst, wobei der Aufnahmeraum einen Lufteinlass und einen Luftauslass umfasst, wobei der Aufnahmeraum als Druckkammer ausgebildet ist und wobei die Druckkammer zusätzlich zu einer durch den Lufteinlass gebildeten ersten Öffnung und zu einer durch den Luftauslass gebildeten zweiten Öffnung mit einer dritten Öffnung auszustatten, welche insbesondere gegenüberliegend zu der ersten Öffnung angeordnet ist. Durch eine derartige Öffnung ist eine Wärmeabfuhr von der Steuerplatine aus der Druckkammer heraus möglich.

Erfindungsgemäß ist es vorgesehen, die dritte Öffnung durch eine Steuerplatine zu verschließen. Hierdurch bleibt die Funktion der Druckkammer trotz des Vorhandenseins einer dritten Öffnung erhalten.

Weiterhin ist es vorgesehen den Aufnahmeraum derart auszubilden, dass sich eine erste Ebene, in welcher eine Querschnittsfläche des Lufteinlasses liegt, und eine zweite Ebene, in welcher eine Querschnittsfläche des Luftauslasses liegt, in etwa rechtwinklig schneiden und hierbei insbesondere in einen Winkel zwischen 70° und 110° zueinander stehen und wobei sich der Luftauslass zu dem Sprühkopf hin öffnet. In Versuchen hat sich gezeigt, dass allein mit einer derartigen Anordnung des Lufteinlasse bei unveränderter Leistung des Farbsprühgeräts eine Reduzierung der auf einen Nutzer der Farbsprühpistole einwirkenden Schallemissionen des Farbsprühgeräts bewirkt wird.

Weiterhin ist es auch vorgesehen, die Druckkammer mit einem Dichtungsring auszustatten, wobei der Dichtungsring an einer Innenseite der Druckkammer derart angeordnet ist, dass dieser die dritte Öffnung umläuft. Hierdurch ist eine Abdichtung der Druckkammer durch einen flächigen Körper möglich.

Es ist auch vorgesehen, den Gebläsemotor zusammen mit der an diesem befestigten Steuerplatine derart in einen Innenraum der Druckkammer einzubauen, dass die Steuerplatine an dem Dichtungsring anliegt und die dritte Öffnung dichtend verschließt, wobei es insbesondere vorgesehen ist, dass die Steuerplatine ein Anschlusskabel umfasst, welches durch die dritte Öffnung hindurch in den Handgriff geführt ist. Hierdurch ist die Druckkammer gegen ein Ausströmen von Luft durch die dritte Öffnung zuverlässig abgedichtet. Weiterhin ist es hierdurch vermieden, dass an der Druckkammer ein weiterer Durchbruch für eine Stromversorgung und Kommunikationsanbindung des Gebläsemotors vorgesehen werden muss.

Es ist auch vorgesehen, die Druckkammer zweiteilig auszubilden, wobei eine Oberschale der Druckkammer ein Gebläsegehäuse formschlüssig aufnimmt und mit einer Unterschale der Druckkammer derart verschraubt ist, dass die Steuerplatine im Bereich der dritten Öffnung gegen den Dichtungsring gedrückt ist. Hierdurch ist zur Befestigung und Positionierung des Gebläsemotors nur eine Verbindung von Oberschale und Unterschale notwendig.

Weiterhin ist es vorgesehen, den Gebläsemotor mit seiner Drehachse exzentrisch zu einer Mittelachse eines Motoraufnahmebereichs der Druckkammer auszurichten. Hierdurch lassen sich die Raumverhältnisse in der Druckkammer derart beeinflussen, dass ein Abströmen der von dem Gebläsemotor am Luftauslass ausgeblasenen Luft in Richtung der zweiten Öffnung der Druckkammer begünstigt ist.

Es ist es auch vorgesehen, unterhalb des Gebläses zwischen dem Elektroantrieb und einer Innenseite der Druckkammer ein Strömungsraum auszubilden, wobei ein radial zu der Drehachse des Elektroantriebs zwischen dem Elektroantrieb und der Innenseite der Druckkammer gemessener Abstand von einer der zweiten Öffnung der Druckkammer gegenüberliegenden Rückwand ausgehend beidseits des Elektroantriebs derart zunimmt, dass der Strömungsraum zu der zweiten Öffnung hin als sich an einer linken Seite des Elektroantriebs weitender ersten Strömungskanal und als sich an einer rechten Seite des Elektroantriebs weitender zweiter Strömungskanal für von dem Gebläse geförderter Luft ausbildet ist, wobei der linke Strömungskanal und der rechte Strömungskanal in einen zu der zweiten Öffnung führenden Sammelkanal übergehen. Hierdurch lassen sich die Raumverhältnisse in der Druckkammer weiterhin derart beeinflussen, dass ein Abströmen der von dem Gebläsemotor am Luftauslass ausgeblasenen Luft in Richtung der zweiten Öffnung der Druckkammer begünstigt ist.

Es ist auch vorgesehen, das Gehäuse mit einem Handgriff auszustatten, wobei eine durch den Handgriff definierte Längsachse und eine Drehachse des Gebläsemotors etwa parallel zueinander ausgerichtet sind. Durch einen derartigen diagonalen Einbau des Gebläsemotors lässt sich insbesondere hinsichtlich seiner Baulänge kompaktes Farbsprühgerät herstellen.

Schließlich ist es vorgesehen, die dritte Öffnung als im Querschnitt halbkreisförmige Öffnung auszubilden. Hierdurch ist ohne Verwendung zusätzlicher Bauteile ein Eingriffsschutz realisiert, durch welchen die Steuerplatine geschützt ist.

Weiterhin ist es vorgesehen, dass der Gebläsemotor, welcher den Elektroantrieb und das Gebläse umfasst, wobei es insbesondere auch vorgesehen ist, das Farbsprühgerät mit einem Energiespeicher auszustatten und wobei es insbesondere auch vorgesehen ist, den Handgriff dem Gehäuse gegenüberliegend endseitig mit einer Kupplung zur mechanischen und elektrischen Ankupplung des Energiespeichers auszustatten. Durch einen derartigen eine Baueinheit bildenden Gebläsemotor ist eine Montage des Farbsprühgeräts in wenigen Schritte möglich.

Es ist auch vorgesehen, den Elektroantrieb als bürstenlosen Gleichstrom Elektroantrieb, auch als BLDC-Elektroantrieb bezeichnet, auszubilden, welcher die mit einem Motorgehäuse verbundene Steuerplatine umfasst, wobei die Steuerplatine gegenüberliegend zu dem Gebläse angeordnet ist. Durch eine Ausbildung des Gebläsemotors mit einem derartigen Elektroantrieb ist eine Montage des Farbsprühgeräts weiter erleichtert, da eine gesonderte Montage der Steuerplatine entfällt. Weiterhin ist es in Verbindung mit den Merkmalen des Anspruchs 1 sichergestellt, dass eine Beeinträchtigung des Luftstroms durch die Steuerplatine trotz ihrer Anordnung an dem Motorgehäuse vermieden ist.

Weiterhin ist es vorgesehen, ein/das von dem Elektroantrieb angetriebene Gebläse mit einem/dem Gebläsegehäuse auszustatten, wobei ein Ansaugkanal des Gebläsegehäuses in Richtung einer Drehachse des Elektroantriebs von Ansaugluft durchströmt wird, das Gebläsegehäuse mit einen Ausblaskanal auszustatten, welcher in Richtung der Drehachse des Elektroantriebs von Ausblasluft durchströmt wird und einen kreisringförmigen Querschnitt aufweist und das Gebläse mit einem Gebläserad auszustatten, welches in dem Gebläsegehäuse aufgenommen ist und insbesondere als Radialgebläserad ausgebildet ist. Durch eine derartige Ausbildung des Gebläses ist ein kompakter und an den Elektroantrieb angepasster Aufbau des Gebläsemotors möglich.

Es ist auch vorgesehen, den Aufnahmeraum durch die Druckkammer auszubilden, wobei die Druckkammer in dem Innenraum des Gehäuses aufgenommen ist, wobei zwischen der Druckkammer und dem Gehäuse ein Hohlraum ausgebildet ist. Hierdurch muss das Gehäuse nicht die Funktion einer Druckkammer übernehmen und kann damit besser auf seine weiteren Anforderungen angepasst werden. Gleichzeitig entsteht durch eine derartige Bauform ein Hohlraum, welcher die Funktion eines Ansaugraums übernehmen kann.

Weiterhin ist es vorgesehen, den Hohlraum im Bereich des Lufteinlasses der Druckkammer auszubilden und ist es insbesondere vorgesehen, den Hohlraum oberhalb der Druckkammer oder oberhalb und hinter der Druckkammer auszubilden und ist es insbesondere vorgesehen ist, das Gehäuse in einem in Sprührichtung betrachtet hinter der Druckkammer liegenden Bereich des Hohlraums mit einem Lufteinlassgitter mit Lufteinlassschlitzen auszubilden. Hierdurch ist eine gute Versorgung des Lufteinlasses mit Luft sicher gestellt. Gleichzeitig ist gewährleistet, dass der vom Gebläsemotor erzeugte Schall nur auf einem Umweg zum Lufteinlassgitter gelangt und hierdurch bereits eine Schalldämmung bewirkt wird.

Es ist auch vorgesehen, zwischen der Druckkammer und dem Lufteinlassgitter einen Luftfilter anzuordnen. Durch diesen wird neben einer Reinigung der angesaugten Luft auch eine Schalldämmung zum Anwender hin bewirkt.

Im Sinne der Erfindung ist ein Gebläsemotor eine Baueinheit, welche einen Elektroantrieb und ein Gebläse umfasst.

Im Sinne der Erfindung wird in Bezug auf den Anspruch 1 unter einem etwa rechtwinkligen Schnitt zweier Ebenen verstanden, dass sich die Ebenen mit einem zwischen 70° und 110° liegenden Winkel schneiden.

Weitere Einzelheiten der Erfindung werden in der Zeichnung anhand eines schematisch dargestellten Ausführungsbeispiels beschrieben. Zur Erhaltung der Übersichtlichkeit der Darstellungen wurde auf eine schraffierte Darstellung von Schnittflächen verzichtet.

Hierbei zeigt:
- Figur 1:: eine teilweise geschnittene und teilweise schematische Seitenansicht eines erfindungsgemäßen handgehaltenen Farbsprühgeräts;
- Figur 2:: eine perspektivische Ansicht des Gehäuses des in der Figur 1 gezeigten Farbsprühgeräts;
- Figur 3:: eine Explosionsansicht des in der Figur 2 gezeigten Gehäuses einschließlich von in dem Gehäuse verbauten Komponenten des Farbsprühgeräts;
- Figur 4:: eine teilweise geschnitten Ansicht des Gehäuses des in der Figur 1 gezeigten Farbsprühgeräts;
- Figur 5:: eine perspektivische Ansicht der in dem Gehäuse verbauten Druckkammer bei eingebautem Gebläsemotor;
- Figur 6:: eine Seitenansicht der in dem Gehäuse verbauten Druckkammer bei eingebautem Gebläsemotor;
- Figur 7:: eine Explosionsansicht der in der Figur 5 gezeigten Komponenten;
- Figur 8:: eine perspektivische Ansicht der Unterschale der Druckkammer;
- Figur 9:: eine Draufsicht auf die in der Figur 8 gezeigte Unterschale der Druckkammer;
- Figur 10:: eine perspektivische Unteransicht auf die in den Figuren 8 und 9 gezeigte Unterschale der Druckkammer bei eingebautem Gebläsemotor;
- Figur 11:: eine geschnittene perspektivische Ansicht auf die Unterschale der Druckkammer bei eingebautem Gebläsemotor;
- Figur 12:: eine vergrößerte Ansicht einzelner in der Figur 4 gezeigter Komponenten in Alleinstellung.

In der Figur 1 ist in einer teilweise geschnittenen und teilweise schematischen Seitenansicht ein erfindungsgemäßes handgehaltenes Farbsprühgerät 1 gezeigt, welches als HVLP-Farbsprühgerät 2, nämlich High Volume Low Pressure Farbsprühgerät 2 ausgebildet ist. Das Farbsprühgerät 1 umfasst ein Gehäuse 3 mit einem Handgriff 4, einen Sprühkopf 5, einen in dem Gehäuse 3 angeordneten Aufnahmeraum 6 und einen in dem Aufnahmeraum 6 aufgenommenen Gebläsemotor 7 (siehe Figur 3). Der Aufnahmeraum 6 umfasst einen Lufteinlass 6a und einen Luftauslass 6b.

In der Figur 2 ist eine perspektivische Ansicht des Gehäuses 3 des in der Figur 1 gezeigten Farbsprühgeräts 1 dargestellt.

Die Figur 3 zeigt eine Explosionsansicht des in der Figur 2 gezeigten Gehäuses 3 einschließlich einiger der in dem Gehäuse 3 verbauten Komponenten des Farbsprühgeräts 1, zu welchen z.B. des Gebläsemotors 7 gehört.

Die Figur 4 zeigt eine teilweise geschnitten Ansicht des Gehäuses 3 des in der Figur 1 gezeigten Farbsprühgeräts 1.

Der Aufnahmeraum 5 ist in der Figur 5 in perspektivischer Ansicht und in der Figur 6 in Seitenansicht dargestellt. Der Aufnahmeraum 6 ist als Druckkammer 8 ausgebildet und umfasst eine Oberschale 8a und eine Unterschale 8b. In der Explosionsansicht der Figur 3 ist nur die Unterschale 8b gezeigt. Die Figur 7 zeigt eine Explosionsansicht der in den Figuren 5 und 6 dargestellten Komponenten, nämlich der Oberschale 8a und der Unterschale 8b der Druckkammer 8, welche den Aufnahmeraum bildet, sowie des in der Druckkammer 8 aufgenommenen Gebläsemotors 7.

Wie es insbesondere aus der Figur 6 in Zusammenschau mit der Figur 7 ersichtlich ist, schneiden sich eine erste Ebene E1, in welcher eine Querschnittsfläche Q6a des Lufteinlasses 6a liegt, und eine zweite Ebene E2, in welcher eine Querschnittsfläche Q6b des Luftauslasses 6b liegt, etwa rechtwinklig in einem Winkel α von etwa 100°. Der an der Unterschale 8b ausgebildete Luftauslass 6b öffnet sich zu dem Sprühkopf 5 hin (siehe Figur 1). In dem Lufteinlass 6a ist der Gebläsemotor 7 aufgenommen

Wie aus der Figur 1 ersichtlich ist, umfasst der Sprühkopf 5 des Farbsprühgeräts 1 weiterhin eine Düse 9 und einen Behälter 10 für Farbe. Die Düse 9 ist gegenüberliegend zu dem Luftauslass 6b angeordnet.

Figur 8 zeigt eine perspektivische Ansicht der Unterschale 8b der Druckkammer 8. Figur 9 zeigt eine Draufsicht auf die in der Figur 8 gezeigte Unterschale 8b der Druckkammer 8. Figur 10 zeigt eine perspektivische Unteransicht auf die in den Figuren 8 und 9 gezeigte Unterschale 8b der Druckkammer 8 bei eingebautem Gebläsemotor 7. Figur 11 zeigt eine geschnittene perspektivische Ansicht auf die Unterschale 8b der Druckkammer 8 bei eingebautem Gebläsemotor 7.

Der Gebläsemotor 7 umfasst einen Elektroantrieb 11 und ein Gebläse 12 (siehe Figuren 7 und 11). Das Farbsprühgerät 1 (siehe Figur 1) umfasst einen Energiespeicher 13, welcher als elektrischer Akkumulator ausgebildet ist und von welchem der Elektroantrieb 11 gespeist wird. Gegenüberliegend zu dem Gehäuse 3 umfasst der Handgriff 4 eine Kupplung 14 zur mechanischen und elektrischen Kontaktierung des Energiespeichers 13. Das Farbsprühgerät 1 ist somit als akkubetriebenes HVLP-Farbsprühgerät ausgebildet.

Der Elektroantrieb 11 (siehe insbesondere Figuren 7 und 11) ist als BLDC-Elektroantrieb 15 ausgebildet und umfasst eine mit seinem Motorgehäuse 16 verbundene Steuerplatine 17. Die Steuerplatine 17 ist in Bezug auf eine Drehachse D11 des Elektroantriebs 11 dem Gebläse 12 gegenüberliegend angeordnet.

Das Gebläse 12 umfasst ein Gebläsegehäuse 18 (siehe insbesondere Figur 11). Hierbei wird im Betrieb des Farbsprühgeräts 1 ein Ansaugkanal 19 des Gebläsegehäuses 18 in Richtung der Drehachse D11 des Elektroantriebs 11 von Ansaugluft 20 durchströmt. Weiterhin umfasst das Gebläsegehäuse 18 einen Ausblaskanal 21. Der Ausblaskanal 21 weist einen kreisringförmigen Querschnitt Q21 auf. Dieser wird im Betrieb des Farbsprühgeräts 1 in Richtung der Drehachse D11 des Elektroantriebs 11 von Ausblasluft 22 durchströmt. Weiterhin umfasst das Gebläse 12 ein Gebläserad 23, welches in dem Gebläsegehäuse 18 aufgenommen ist und von dem Elektroantrieb 11 angetrieben ist. Das Gebläserad 23 ist als Radialgebläserad 24 ausgebildet.

Die Druckkammer 8 ist in einem Innenraum 26 des Gehäuses 3 aufgenommen ist und wobei zwischen der Druckkammer 8 und dem Gehäuse 3 ein Hohlraum 27 ausgebildet ist (siehe insbesondere Figur 1).

Hierbei ist der Hohlraum 27 im Bereich des Lufteinlasses 6a des als Druckkammer 8 ausgebildeten Aufnahmeraums 6 ausgeführt. Der erwähnte Hohlraum 27 ist oberhalb der Druckkammer 8 und - in eine Sprührichtung x des Farbsprühgeräts 1 betrachtet - hinter der Druckkammer 8 ausgebildet (siehe insbesondere Figur 1). Weiterhin umfasst das Gehäuse 3 in einem hinter der Druckkammer 8 liegenden Bereich des Hohlraums 27 ein Lufteinlassgitter 28 mit Lufteinlassschlitzen 29, welche nur exemplarisch bezeichnet sind. Zwischen der Druckkammer 8 und dem Lufteinlassgitter 28 ist ein Luftfilter 30 angeordnet, welcher den hinter der Druckkammer liegenden Teil des Hohlraums 27 teilweise ausfüllt (siehe Figuren 1 und 3).

Die Druckkammer 8 umfasst zusätzlich zu einer durch den Lufteinlass 6a gebildeten ersten Öffnung 31 und zu einer durch den Luftauslass 6b gebildeten zweiten Öffnung 32 eine dritte Öffnung 33, welche gegenüberliegend zu der ersten Öffnung 31 angeordnet ist (siehe insbesondere Figuren 6, 8 bis 11).

Bei eingebautem Gebläsemotor 7 ist die dritte Öffnung 33 durch die Steuerplatine 17 verschlossen 8 (siehe Figuren 10 und 11). Um einen luftdichten Verschluss der dritten Öffnung 33 zu erreichen, umfasst die Druckkammer 8 einen Dichtungsring 34, welcher in der Figur 11 mit zwei Schnittflächen erkennbar ist. Der Dichtungsring 34 ist an einer Innenseite 35 der Druckkammer 8 derart angeordnet ist, dass dieser die dritte Öffnung 33 umläuft.

Der Gebläsemotor 7 ist zusammen mit der an diesem befestigten Steuerplatine 17 derart in einen Innenraum 36 der Druckkammer 8 eingebaut, dass die Steuerplatine 17 an dem Dichtungsring 34 anliegt und hierdurch die dritte Öffnung 33 dichtend verschließt. Die Steuerplatine 17 umfasst ein Anschlusskabel 37, welches durch die dritte Öffnung 33 hindurch in den Handgriff 4 geführt ist.

Die Druckkammer 8 ist zweiteilig ausgebildet, wobei eine Oberschale 38 der Druckkammer 8 das Gebläsegehäuse 18 formschlüssig aufnimmt und mit einer Unterschale 39 der Druckkammer 8 derart verschraubt ist, dass die Steuerplatine 17 im Bereich der dritten Öffnung 33 gegen den Dichtungsring 34 gedrückt ist (siehe insbesondere Figuren 5 und 7). Ein Teil der zur Verschraubung verwendeten Schrauben 25a bis 25e ist in der Figur 5 durch Striche symbolisiert.

Der Gebläsemotor 7 bzw. der Elektroantrieb 11 ist mit seiner Drehachse D11 um eine Exzentrizität e exzentrisch zu einer Mittelachse M40 eines Motoraufnahmebereichs 40 der Druckkammer 8 ausgerichtet. Dies ist aus der Figur 9 ersichtlich, welche eine Draufsicht auf die Unterschale 8b der Druckkammer 8 zeigt und in welche die Drehachse D11 und die Mittelachse M40 eingetragen sind. Die Exzentrizität e ist auch in der Figur 11 angedeutet.

Unterhalb des Gebläses 12 ist oberhalb der Steuerplatine 17 zwischen dem Elektroantrieb 11 - in der Figur 9 mit gestrichelten Linien schematisch angedeutet - und der Innenseite 35 der Druckkammer 8 ein Strömungsraum 41 ausgebildet. Ein radial zu der Drehachse D11 des Elektroantriebs 11 zwischen dem Elektroantrieb 11 und der Innenseite 35 der Druckkammer 8 gemessener Abstand nimmt ausgehend von einer der zweiten Öffnung 32 der Druckkammer 8 gegenüberliegenden Rückwand 42 beidseits des Elektroantriebs 11 von einem Wert a1 auf Werte a2R, a3R und a2L und a3L derart zu, dass der Strömungsraum 41 zu der zweiten Öffnung 32 hin als sich an einer linken Seite des Elektroantriebs 11 weitender ersten Strömungskanal 43 und als sich an einer rechten Seite des Elektroantriebs 11 weitender zweiter Strömungskanal 44 für von dem Gebläse 12 geförderte Luft ausbildet ist. Der linke Strömungskanal 43 und der rechte Strömungskanal 44 gehen in einen zu der zweiten Öffnung 32 führenden Sammelkanal 45 über. Hierbei ist der Sammelkanal 45 in der Druckkammer 8 ausgebildet.

Eine durch den Handgriff 4 definierte Längsachse L4 und die Drehachse D11 des Gebläsemotors 7 sind etwa parallel zueinander ausgerichtet (siehe Figur 1).

Die dritte Öffnung 33 der Druckkammer 8 ist als im Querschnitt halbkreisförmige Öffnung ausgebildet (siehe insbesondere Figur 10) entsprechend ist die Steuerplatine nur in einem der zweiten Öffnung 33 nahen Bereich durch die dritte Öffnung 33 zugänglich und ansonsten durch die Druckkammer 8 geschützt. Hierdurch ist es vermieden, dass eine Anwender, welcher das Lufteinlassgitter 28 zum Austausch des Luftfilters 30 abnimmt, die Steuerplatine 17 versehentlich berühren kann (siehe hierzu insbesondere Figur 3).

Aus der Figur 10 ist weiterhin ersichtlich, dass der Gebläsemotor 7 durch die dritte Öffnung 33 der Druckkammer 8 hindurch mit Strom versorgt ist. Exemplarisch ist eine Anschlusskabel AK mit zwei Leitungen K1, K2 gezeigt, welche auf der Steuerplatine 17 angeschlossen sind. Das Anschlusskabel AK ist durch den Handgriff 4 geführt. Der Einbau des kompletten Gebläsemotors 7 erfolgt derart, dass der Gebläsemotor 7 mit der Steuerplatine 17 voran in die Unterschale 8b gesetzt wird, wobei sich die Steuerplatine 17 hierbei auf den in der Unterschale 8b vormontierten Dichtungsring 34 legt und dann die Oberschale 8a auf das Gebläse 12 des Gebläsemotors 7 gesetzt wird und mit der Unterschale 8b verschraubt wird. Hierbei ist der Gebläsemotor 7 durch das teilweise durch die Oberschale 8a tauchende Gebläse 12 und die in der Unterschale 8b formschlüssig aufgenommene Steuerplatine 17 in der Druckkammer 8 ausgerichtet.

In der Figur 12 ist eine vergrößerte Ansicht einzelner in der Figur 4 gezeigter Komponenten in Alleinstellung dargestellt. Das Farbsprühgerät 1 umfasst einen Betätigungsring 46, welcher - wie aus der Figur 3 hervorgeht, im Bereich der zweiten Öffnung 32 auf der Druckkammer 8 sitzt und zwischen der Druckkammer 8 und Seitenschalen 3a, 3b des Gehäuses 3 verdrehbar aufgenommen ist. Der Betätigungsring 46 umfasst ein Betätigungselement 47 und eine Nase 48. Über das Betätigungselement 47 lässt sich der Betätigungsring 46 derart verdrehen, dass ein an dem Gehäuse 3 verbauter elektrischer Taster 49 durch die Nase 49 betätigt ist. Eine Stromzufuhr zu der Steuerplatine 17 erfolgt über den elektrischen Taster 49, so dass die Steuerplatine 17 - sobald der Taster 49 betätigt ist - in einen Standby-Modus geht, in welchem ein quasi verzögerungsfreier Anlauf des BLDC Elektroantriebs 15 möglich ist, wenn über einen Abzug 50 (siehe Figur 1) und einem von diesem bewegten Schieber 51 die Düse 9 geöffnet und ein zweiter elektrischer Taster 52 betätigt wird, über welchen ein Signal "Motor EIN" an die Steuerplatine 17 gegeben wird. Hierbei kann das Signal "Motor EIN" von der Steuerplatine 17 nur umgesetzt werden, wenn der erste Taster 49 betätigt ist, ansonsten erfolgt keine Aktivierung des Elektroantriebs 11. Somit ist kann ein Stromverbrauch bei Nichtbenutzung des Farbsprühgeräts 1 vollständig vermieden werden und gleichzeitig ein schnelles Anlaufen des Gebläsemotors 7 gewährleistet werden, so dass eine Tropfenbildung an der Düse bei Sprühbeginn zuverlässig vermieden ist.

### Bezugszeichenliste:

- 1: handgehaltenes Farbsprühgerät
- 2: HVLP-Farbsprühgerät
- 3: Gehäuse
- 3a, 3b: Seitenschale von 3
- 4: Handgriff
- 5: Sprühkopf
- 6: Aufnahmeraum
- 7: Gebläsemotor
- 6a: Lufteinlass
- 6b: Luftauslass
- 8: Druckkammer
- 8a: Oberschale
- 8b: Unterschale
- 9: Düse
- 10: Behälter
- 11: Elektroantrieb
- 12: Gebläse
- 13: Energiespeicher
- 14: Kupplung
- 15: BLDC-Elektroantrieb
- 16: Motorgehäuse von 11
- 17: Steuerplatine
- 18: Gebläsegehäuse
- 19: Ansaugkanal von 18
- 20: Ansaugluft
- 21: Ausblaskanal von 18
- 22: Ausblasluft
- 23: Gebläserad von 18
- 24: Radialgebläserad
- 25a-25e: Schraube von 8
- 26: Innenraum von 3
- 27: Hohlraum zwischen 25 und 3
- 28: Lufteinlassgitter
- 29: Lufteinlassschlitz
- 30: Luftfilter
- 31: erste Öffnung vom 8
- 32: zweite Öffnung von 8
- 33: dritte Öffnung von 8
- 34: Dichtungsring von 8
- 35: Innenseiten von 8
- 36: Innenraum von 8
- 37: Anschlusskabel von 17
- 38: Oberschale von 25
- 39: Unterschale von 25
- 40: Motoraufnahmebereich von 25
- 41: Strömungsraum
- 42: Rückwand von 8 gegenüberliegend zu 32
- 43: erster, linker Strömungskanal
- 44: zweiter, rechter Strömungskanal
- 45: Sammelkanal
- 46: Betätigungsring
- 47: Betätigungselement
- 48: Nase
- 49: erster elektrischer Taster
- 50: Abzug
- 51: Schieber
- 52: zweiter elektrischer Taster
- α: Winkel α
- a1: Abstand
- a2L, a3L: Abstände im linken Strömungskanal 43
- a2R, a3R: Abstände im rechten Strömungskanal 44
- AK: Anschlusskabel
- D11: Drehachse von 11
- E1: erste Ebene
- E2: zweite Ebene
- K1, K2: Leitung
- L4: Längsachse von 4
- M40: Mittelachse von 40
- Q6a: Querschnittsfläche Q6a des Lufteinlasses 6a
- Q6b: Querschnittsfläche Q6b des Luftauslasses 6b
- Q21: Querschnitt von 21
- x: Sprührichtung
- e: Exzentrizität

## Patentansprüche

1. Handgehaltenes Farbsprühgerät (1) umfassend
- ein Gehäuse (3) mit einem Handgriff (4),
- einen Sprühkopf (5),
- einen Gebläsemotor (7),
- wobei das Farbsprühgerät (1) einen Aufnahmeraum (6) für den Gebläsemotor (7) umfasst,
- wobei der Aufnahmeraum (6) einen Lufteinlass (6a) und einen Luftauslass (6b) umfasst,
- wobei der Aufnahmeraum (6) als Druckkammer (8) ausgebildet ist,
- wobei die Druckkammer (8) zusätzlich zu einer durch den Lufteinlass (6a) gebildeten ersten Öffnung (31) und zu einer durch den Luftauslass (6b) gebildeten zweiten Öffnung (32) eine dritte Öffnung (33) umfasst, welche insbesondere gegenüberliegend zu der ersten Öffnung (31) angeordnet ist,
**dadurch gekennzeichnet, dass** die dritte Öffnung (33) durch eine Steuerplatine (17) verschlossen ist.

2. Handgehaltenes Farbsprühgerät nach Anspruch 1, **dadurch gekennzeichnet, dass** der Aufnahmeraum (6) derart ausgebildet ist, dass sich eine erste Ebene (E1), in welcher eine Querschnittsfläche (Q6a) des Lufteinlasses (6a) liegt, und eine zweite Ebene (E2), in welcher eine Querschnittsfläche (Q6b) des Luftauslasses (6b) liegt, in etwa rechtwinklig schneiden und dass sich der Luftauslass (6b) zu dem Sprühkopf (5) hin öffnet.

3. Handgehaltenes Farbsprühgerät nach wenigstens einem der vorhergehenden Ansprüche, **dadurch gekennzeichnet, dass** die Druckkammer (8) einen Dichtungsring (34) umfasst, wobei der Dichtungsring (34) an einer Innenseite (35) der Druckkammer (8) derart angeordnet ist, dass dieser die dritte Öffnung (33) umläuft.

4. Handgehaltenes Farbsprühgerät nach wenigstens einem der vorhergehenden Ansprüche, **dadurch gekennzeichnet, dass** der Gebläsemotor (7) zusammen mit der an diesem befestigten Steuerplatine (17) derart in einen Innenraum (26) der Druckkammer (8) eingebaut ist, dass die Steuerplatine (17) an dem Dichtungsring (34) anliegt und die dritte Öffnung (33) dichtend verschließt, wobei es insbesondere vorgesehen ist, dass die Steuerplatine (17) eine Anschlusskabel (AK) umfasst, welches durch die dritte Öffnung (33) hindurch in den Handgriff (4) geführt ist.

5. Handgehaltenes Farbsprühgerät nach wenigstens einem der vorhergehenden Ansprüche, **dadurch gekennzeichnet, dass** die Druckkammer (8) zweiteilig ausgebildet ist, wobei eine Oberschale (8a) der Druckkammer (8) ein Gebläsegehäuse (18) formschlüssig aufnimmt und mit einer Unterschale (8b) der Druckkammer (8) derart verschraubt ist, dass die Steuerplatine (17) im Bereich der dritten Öffnung (33) gegen den Dichtungsring (34) gedrückt ist.

6. Handgehaltenes Farbsprühgerät nach wenigstens einem der vorhergehenden Ansprüche, **dadurch gekennzeichnet, dass** der Gebläsemotor (7) mit seiner Drehachse (D11) exzentrisch zu einer Mittelachse (M40) eines Motoraufnahmebereichs (40) der Druckkammer (8) ausgerichtet ist.

7. Handgehaltenes Farbsprühgerät nach wenigstens einem der vorhergehenden Ansprüche, **dadurch gekennzeichnet, dass** der Gebläsemotor (7) einen Elektroantrieb (11) und ein Gebläse (12) umfasst, wobei unterhalb des Gebläses (12) zwischen dem Elektroantrieb (11) und einer Innenseite (35) der Druckkammer (8) ein Strömungsraum (41) ausgebildet ist, wobei ein radial zu der Drehachse (D11) des Elektroantriebs (11) zwischen dem Elektroantrieb (11) und der Innenseite (35) der Druckkammer (8) gemessener Abstand (a1, a2L, a3L, a2R, a3R) von einer der zweiten Öffnung (32) der Druckkammer (8) gegenüberliegenden Rückwand (42) ausgehend beidseits des Elektroantriebs (11) derart zunimmt, dass der Strömungsraum (41) zu der zweiten Öffnung (32) hin als sich an einer linken Seite des Elektroantriebs (11) weitender ersten Strömungskanal (43) und als sich an einer rechten Seite des Elektroantriebs (11) weitender zweiter Strömungskanal (44) für von dem Gebläse (12) geförderte Luft ausbildet ist, wobei der linke Strömungskanal (43) und der rechte Strömungskanal (44) in einen zu der zweiten Öffnung (32) führenden Sammelkanal (45) übergehen.

8. Handgehaltenes Farbsprühgerät nach wenigstens einem der vorhergehenden Ansprüche, **dadurch gekennzeichnet, dass** eine durch den Handgriff definierte Längsachse (L4) und eine Drehachse (D11) des Gebläsemotors (11) etwa parallel zueinander ausgerichtet sind.

9. Handgehaltenes Farbsprühgerät nach wenigstens einem der vorhergehenden Ansprüche, **dadurch gekennzeichnet, dass** die dritte Öffnung (33) als im Querschnitt halbkreisförmige Öffnung ausgebildet ist.

10. Handgehaltenes Farbsprühgerät nach Anspruch 7, **dadurch gekennzeichnet,**
- **dass** es vorgesehen ist, dass das Farbsprühgerät (1) einen Energiespeicher (13) umfasst und
- **dass** es insbesondere vorgesehen ist, dass der Handgriff (4) dem Gehäuse (3) gegenüberliegend endseitig eine Kupplung (14) zur mechanischen und elektrischen Ankupplung des Energiespeichers (13) umfasst.

11. Handgehaltenes Farbsprühgerät nach Anspruch 10, **dadurch gekennzeichnet,**
- **dass** der Elektroantrieb (11) als BLDC-Elektroantrieb (15) ausgebildet ist und die mit einem Motorgehäuse (16) verbundene Steuerplatine (17) umfasst,
- wobei die Steuerplatine (17) gegenüberliegend zu dem Gebläse (12) angeordnet ist.

12. Handgehaltenes Farbsprühgerät nach wenigstens einem der vorhergehenden Ansprüche 7 oder 8 - 11 wenn rückbezogen auf Anspruch 7, **dadurch gekennzeichnet,**
- **dass** das von dem Elektroantrieb (11) angetriebene Gebläse (12) ein/das Gebläsegehäuse (18) umfasst, wobei ein Ansaugkanal (19) des Gebläsegehäuses (18) in Richtung einer Drehachse (D11) des Elektroantriebs (11) von Ansaugluft (20) durchströmt wird,
- **dass** das Gebläsegehäuse (18) einen Ausblaskanal (21) umfasst, welcher in Richtung der Drehachse (D11) des Elektroantriebs (11) von Ausblasluft (22) durchströmt wird und einen kreisringförmigen Querschnitt aufweist und
- **dass** das Gebläse (12) ein Gebläserad (23) umfasst, welches in dem Gebläsegehäuse (18) aufgenommen ist und insbesondere als Radialgebläserad (24) ausgebildet ist.

13. Handgehaltenes Farbsprühgerät nach wenigstens einem der vorhergehenden Ansprüche, **dadurch gekennzeichnet, dass** die Druckkammer (8) in dem Innenraum (26) des Gehäuses (3) aufgenommen ist und wobei zwischen der Druckkammer (8) und dem Gehäuse (3) ein Hohlraum (27) ausgebildet ist.

14. Handgehaltenes Farbsprühgerät nach Anspruch 13, **dadurch gekennzeichnet, dass** der Hohlraum (27) im Bereich des Lufteinlasses (6a) der Druckkammer (8) ausgebildet ist und dass es insbesondere vorgesehen ist, dass der Hohlraum (27) oberhalb der Druckkammer (8) oder oberhalb und hinter der Druckkammer (8) ausgebildet ist und dass es insbesondere vorgesehen ist, dass das Gehäuse (3) in einem in Sprührichtung (x) betrachtet hinter der Druckkammer (8) liegenden Bereich des Hohlraums (27) ein Lufteinlassgitter (28) mit Lufteinlassschlitzen (29) umfasst.

15. Handgehaltenes Farbsprühgerät nach Anspruch 14, **dadurch gekennzeichnet, dass** zwischen der Druckkammer (8) und dem Lufteinlassgitter (28) ein Luftfilter (30) angeordnet ist.

## Claims

1. Hand-held paint sprayer (1) comprising
- a housing (3) having a handle (4);
- a spray head (5);
- a fan motor (7);
- wherein the paint sprayer (1) comprises a receptacle space (6) for the fan motor (7);
- wherein the receptacle space (6) comprises an air inlet (6a) and an air outlet (6b);
- wherein the receptacle space (6) is configured as a pressurized chamber (8);
- wherein the pressurized chamber (8) - in addition to a first opening (31) formed by the air inlet (6a) and a second opening (32) formed by the air outlet (6b) - comprises a third opening (33) which is in particular disposed opposite the first opening (31),
**characterized in that** the third opening (33) is closed by a control circuit board (17).

2. Hand-held paint sprayer according to Claim 1, **characterized in that** the receptacle space (6) is configured in such a manner that a first plane (E1), in which lies a cross-sectional area (Q6a) of the air inlet (6a), and a second plane (E2), in which lies a cross-sectional area (Q6b) of the air outlet (6b), intersect approximately orthogonally and that the air outlet (6b) opens toward the spray head (5).

3. Hand-held paint sprayer according to at least either of the preceding claims, **characterized in that** the pressurized chamber (8) comprises a seal ring (34), wherein the seal ring (34) is disposed on an internal side (35) of the pressurized chamber (8) in such a manner that said seal ring (34) encircles the third opening (33).

4. Hand-held paint sprayer according to at least one of the preceding claims, **characterized in that** the fan motor (7), conjointly with the control circuit board (17) fastened thereto, is installed in an interior space (26) of the pressurized chamber (8) in such a manner that the control circuit board (17) bears on the seal ring (34) and closes the third opening (33) in a sealing manner, wherein it is provided in particular that the control circuit board (17) comprises a connecting cable (AK) which is routed via the third opening (33) into the handle (4).

5. Hand-held paint sprayer according to at least one of the preceding claims, **characterized in that** the pressurized chamber (8) is configured in two parts, wherein an upper shell (8a) of the pressurized chamber (8) receives in a form-fitting manner a fan housing (18) and is screwed to a lower shell (8b) of the pressurized chamber (8) in such a manner that the control circuit board (17) is pressed against the seal ring (34) in the region of the third opening (33).

6. Hand-held paint sprayer according to at least one of the preceding claims, **characterized in that** the fan motor (7) by way of its rotation axis (D11) is aligned eccentrically in relation to a central axis (M40) of a motor receptacle region (40) of the pressurized chamber (8) .

7. Hand-held paint sprayer according to at least one of the preceding claims, **characterized in that** the fan motor (7) comprises an electric drive (11) and a fan (12), wherein a flow chamber (41) is configured below the fan (12) between the electric drive (11) and an internal side (35) of the pressurized chamber (8), wherein a spacing (a1, a2L, a3L, a2R, a3R), measured radially to the rotation axis (D11) of the electric drive (11) between the electric drive (11) and the internal side (35) of the pressurized chamber (8), proceeding from a rear wall (42) opposite the second opening (32) of the pressurized chamber (8), increases on both sides of the electric drive (11) in such a manner that the flow chamber (41) toward the second opening (32) is configured as a first flow duct (43), which widens on a left side of the electric drive (11), and as a second flow duct (44), which widens on a right side of the electric drive (11), for air conveyed by the fan (12), wherein the left flow duct (43) and the right flow duct (44) transition into a collective duct (45) which leads to the second opening (32).

8. Hand-held paint sprayer according to at least one of the preceding claims, **characterized in that** a longitudinal axis (L4), which is defined by the handle, and a rotation axis (D11) of the fan motor (11) are aligned so as to be approximately parallel to one another.

9. Hand-held paint sprayer according to at least one of the preceding claims, **characterized in that** the third opening (33) is configured as an opening which is semicircular in cross section.

10. Hand-held paint sprayer according to Claim 7, **characterized in that**
- it is provided that the paint sprayer (1) comprises an energy accumulator (13); and
- it is provided in particular that the handle (4), proximal to the end opposite the housing (3), comprises a coupling (14) for mechanically and electrically coupling the energy accumulator (13).

11. Hand-held paint sprayer according to Claim 10, **characterized in that**
- the electric drive (11) is configured as a BLDC electric drive (15) and comprises the control circuit board (17) connected to a motor housing (16);
- wherein the control circuit board (17) is disposed opposite the fan (12).

12. Hand-held paint sprayer according to at least one of preceding Claims 7 or 8-11, where referred back to Claim 7, **characterized in that**
- the fan (12) driven by the electric drive (11) comprises a/the fan housing (18), wherein an intake duct (19) of the fan housing (18) is passed through by a flow of induction air (20) in the direction of a rotation axis (D11) of the electric drive (11);
- the fan housing (18) comprises an exhaust duct (21) which is passed through by a flow of exhaust air (22) in the direction of the rotation axis (D11) of the electric drive (11) and which has an annular cross section; and
- the fan (12) comprises a fan wheel (23) which is received in the fan housing (18) and is in particular configured as a radial fan wheel (24).

13. Hand-held paint sprayer according to at least one of the preceding claims, **characterized in that** the pressurized chamber (8) is received in the interior space (26) of the housing (3), and wherein a cavity (27) is configured between the pressurized chamber (8) and the housing (3).

14. Hand-held paint sprayer according to Claim 13, **characterized in that** the cavity (27) is configured in the region of the air inlet (6a) of the pressurized chamber (8), and **in that** it is provided in particular that the cavity (27) is configured above the pressurized chamber (8), or above and behind the pressurized chamber (8), and **in that** it is provided in particular that the housing (3), in a region of the cavity (27) which lies behind the pressurized chamber (8) when viewed in the spraying direction (x), comprises an air inlet mesh (28) having air inlet slots (29).

15. Hand-held paint sprayer according to Claim 14, **characterized in that** an air filter (30) is disposed between the pressurized chamber (8) and the air inlet mesh (28).

## Revendications

1. Pulvérisateur de peinture (1) portatif comprenant
- un boîtier (3) avec une poignée (4),
- une tête de pulvérisation (5),
- un moteur (7) de soufflante,
- le pulvérisateur de peinture (1) comprenant un espace de réception (6) pour le moteur (7) de soufflante,
- l'espace de réception (6) comprenant une entrée d'air (6a) et une sortie d'air (6b),
- l'espace de réception (6) étant formé comme une chambre de pression (8),
- la chambre de pression (8) comprenant en plus d'une première ouverture (31) formée par l'entrée d'air (6a) et d'une deuxième ouverture (32) formée par la sortie d'air (6b) une troisième ouverture (33), qui est disposée en particulier en vis-à-vis de la première ouverture (31),
**caractérisé en ce que** la troisième ouverture (33) est fermée par une platine de commande (17).

2. Pulvérisateur de peinture portatif selon la revendication 1, **caractérisé en ce que** l'espace de réception (6) est formé de telle manière qu'un premier plan (E1), dans lequel se trouve une surface de section transversale (Q6a) de l'entrée d'air (6a), et un deuxième plan (E2), dans lequel se trouve une surface de section transversale (Q6b) de la sortie d'air (6b), se croisent approximativement à angle droit et que la sortie d'air (6b) s'ouvre en direction de la tête de pulvérisation (5).

3. Pulvérisateur de peinture portatif selon au moins l'une des revendications précédentes, **caractérisé en ce que** la chambre de pression (8) comprend une bague d'étanchéité (34), la bague d'étanchéité (34) étant disposée sur un côté intérieur (35) de la chambre de pression (8) de telle manière que celle-ci entoure la troisième ouverture (33).

4. Pulvérisateur de peinture portatif selon au moins l'une des revendications précédentes, **caractérisé en ce que** le moteur (7) de soufflante est monté, conjointement avec la platine de commande (17) fixée sur celui-ci, dans un espace intérieur (26) de la chambre de pression (8) de telle manière que la platine de commande (17) repose sur la bague d'étanchéité (34) et ferme de manière étanche la troisième ouverture (33), le fait que la platine de commande (17) comprenne un câble de raccordement (AK), qui est guidé dans la poignée (4) à travers la troisième ouverture (33) de part en part, étant en particulier prévu.

5. Pulvérisateur de peinture portatif selon au moins l'une des revendications précédentes, **caractérisé en ce que** la chambre de pression (8) est formée en deux parties, une coque supérieure (8a) de la chambre de pression (8) recevant par complémentarité de forme un boîtier (18) de soufflante et étant vissée à une coque inférieure (8b) de la chambre de pression (8) de telle manière que la platine de commande (17) est pressée contre la bague d'étanchéité (34) dans la zone de la troisième ouverture (33).

6. Pulvérisateur de peinture portatif selon au moins l'une des revendications précédentes, **caractérisé en ce que** le moteur (7) de soufflante est orienté avec son axe de rotation (D11) de manière excentrique par rapport à un axe central (M40) d'une zone de réception (40) de moteur de la chambre de pression (8).

7. Pulvérisateur de peinture portatif selon au moins l'une des revendications précédentes, **caractérisé en ce que** le moteur (7) de soufflante comprend un entraînement électrique (11) et une soufflante (12), un espace d'écoulement (41) étant formé sous la soufflante (12) entre l'entraînement électrique (11) et un côté intérieur (35) de la chambre de pression (8), une distance (a1, a2L, a3L, a2R, a3R) mesurée entre l'entraînement électrique (11) et le côté intérieur (35) de la chambre de pression (8) radialement à l'axe de rotation (D11) de l'entraînement électrique (11) augmentant en partant d'une paroi arrière (42) faisant face à la deuxième ouverture (32) de la chambre de pression (8) de part et d'autre de l'entraînement électrique (11) de telle manière que l'espace d'écoulement (41) est formé en direction de la deuxième ouverture (32) comme un premier canal d'écoulement (43) s'élargissant sur un côté gauche de l'entraînement électrique (11) et comme un deuxième canal d'écoulement (44) s'élargissant sur un côté droit de l'entraînement électrique (11) pour de l'air refoulé par la soufflante (12), le canal d'écoulement gauche (43) et le canal d'écoulement droit (44) se confondant dans un canal de collecte (45) menant à la deuxième ouverture (32).

8. Pulvérisateur de peinture portatif selon au moins l'une des revendications précédentes, **caractérisé en ce qu'**un axe longitudinal (L4) défini par la poignée et un axe de rotation (D11) du moteur (11) de soufflante sont orientés approximativement parallèlement l'un à l'autre.

9. Pulvérisateur de peinture portatif selon au moins l'une des revendications précédentes, caractérisé e ce que la troisième ouverture (33) est formée comme une ouverture de forme semi-circulaire dans la section transversale.

10. Pulvérisateur de peinture portatif selon la revendication 7, **caractérisé en ce**
- **qu'**il est prévu que le pulvérisateur de peinture (1) comprenne un accumulateur d'énergie (13) et
- **qu'**il est prévu en particulier que la poignée (4) comprenne côté extrémité, en vis-à-vis du boîtier (3), un couplage (14) pour l'accouplement mécanique et électrique de l'accumulateur d'énergie (13).

11. Pulvérisateur de peinture portatif selon la revendication 10, **caractérisé en ce**
- **que** l'entraînement électrique (11) est formé comme un entraînement électrique BLDC [à courant continu sans balais] (15) et comprend la platine de commande (17) reliée à un boîtier (16) de moteur,
- la platine de commande (17) étant disposée en vis-à-vis par rapport à la soufflante (12).

12. Pulvérisateur de peinture portatif selon au moins l'une des revendications précédentes 7 ou 8 - 11, lorsqu'elles renvoient à la revendication 7, **caractérisé en ce**
- **que** la soufflante (12) entraînée par l'entraînement électrique (11) comprend un/le boîtier (18) de soufflante, un canal d'aspiration (19) du boîtier (18) de soufflante étant traversé par de l'air aspiré (20) en direction d'un axe de rotation (D11) de l'entraînement électrique (11),
- **que** le boîtier (18) de soufflante comprend un canal d'évacuation par aspiration (21), lequel est traversé par de l'air sortant soufflé (22) en direction de l'axe de rotation (D11) de l'entraînement électrique (11) et comporte une section transversale de forme annulaire circulaire, et
- **que** la soufflante (12) comprend une roue (23) de soufflante, laquelle est reçue dans le boîtier (18) de soufflante et est formée en particulier comme une roue (24) de soufflante radiale.

13. Pulvérisateur de peinture portatif selon au moins l'une des revendications précédentes, **caractérisé en ce que** la chambre de pression (8) est reçue dans l'espace intérieur (26) du boîtier (3) et un espace creux (27) étant formé entre la chambre de pression (8) et le boîtier (3).

14. Pulvérisateur de peinture portatif selon la revendication 13, **caractérisé en ce que** l'espace creux (27) est formé dans la zone de l'entrée d'air (6a) de la chambre de pression (8) et qu'il est prévu en particulier que l'espace creux (27) soit formé au-dessus de la chambre de pression (8) ou au-dessus de et derrière la chambre de pression (8), et qu'il est prévu en particulier que le boîtier (3) comprenne, dans une zone de l'espace creux (27) située derrière la chambre de pression (8) vue dans une direction de pulvérisation (x), une grille (28) d'entrée d'air avec des entailles (29) d'entrée d'air.

15. Pulvérisateur de pression portatif selon la revendication 14, **caractérisé en ce qu'**un filtre à air (30) est disposé entre la chambre de pression (8) et la grille (28) d'entrée d'air.
